# EUROPÄISCHE PATENTANMELDUNG

(11) **EP 1 839 538 A2**
(43) Veröffentlichungstag der Anmeldung: **03.10.2007**
(21) Anmeldenummer: 06013059.8
(22) Anmeldetag: 24.06.2006
(51) Int. Cl.: A47F 9/04

(54) **Kassenstand mit Displayeinrichtung**

(30) Priorität: 17.03.2006 DE 102006012690
(71) Anmelder: HRASTNIK GmbH & Co. KG, 73614 Schorndorf (DE)
(72) Erfinder: Lerche, Christian, 73235 Weilheim (DE)
(74) Vertreter: Rüger, Barthelt & Abel Patentanwälte

(57) **Zusammenfassung**

Ein Kassenstand (1) in einem Selbstbedienungsgeschäft weist ein Förderband (19) aus einem klar durchsichtigen Bahnmaterial auf. Unterhalb des Arbeitstrums (31) des Förderbands befindet sich eine oder mehrere Displayeinrichtungen (21,22), mit deren Hilfe Bilder oder Texte dargestellt und wiedergegeben werden können, die durch das Arbeitstrum des Förderbandes hindurch sichtbar sind.

## Beschreibung

In Selbstbedienungsläden wird der zur Verfügung stehende Platz naturgemäß überwiegend mit zu verkaufender Ware bestückt. Dementsprechend gering ist der Bereich, in dem Werbung gemacht werden kann. Die Werbeplakate beschränken sich im wesentlichen auf die Stirnseiten von Regalen oder auf Plakatträger, die von der Decke hängen. Darüber hinaus sind Werbeflächen in Selbstbedienungsläden ausgesprochene Mangelware.

Es wurde bereits versucht als Werbefläche beziehungsweise Werbeflächenträger das Förderband von Kassenständen oder Kassentischen zu verwenden. Hierzu wurden auf der Außenseite des Förderbands Bedruckungen oder Folienbilder aufgeklebt. Diese Form von Werbung ist jedoch, wie sich gezeigt hat, unbrauchbar ist, weil die Bilder sehr bald beschädigt und unansehnlich werden. Ein unansehnlicher Werbeaufdruck oder ein unansehnliches Werbebild sind eher werbefeindlich.

Ausgehend hiervon ist es Aufgabe der Erfindung, eine zusätzliche Werbefläche zu schaffen, die flexibel handhabbar ist und die über einen sehr langen Zeitraum eine ansehnliche Widergabe des Werbebildes oder Werbetextes gestattet.

Diese Aufgabe wird erfindungsgemäß mit dem Kassenstand mit den Merkmalen des Anspruches 1 gelöst.

Der neue Kassenstand weist ein Gestell auf, beispielsweise in Form einer schrankähnlichen Konstruktion oder dergleichen. Dieses Gestellt steht auf dem Boden und kann mit sonstigen Einrichtungen des Kassenstandes verbunden sein, wie beispielsweise Scannertisch, Ausgabefächern, Kassendisplay und dergleichen mehr.

In dem Gestell ist wenigstens ein endloses Fördermittel enthalten, das zumindest abschnittsweise klar durchsichtig ist. Dieses Fördermittel kann zweckmäßigerweise in Gestalt eines klar durchsichtigen Förderbandes ausgeführt sein. Das Förderband kann das Wareneingangsband sein, auf das der Kunde seine zu bezahlenden Waren aufgibt, oder ein Band, das die Waren nach dem Einscannen in Ausgabefächer weitertransportiert.

In dem Gestell sind Lagermittel für das Transportmittel enthalten. Durch die Lagermittel wird das Transportmittel in ein Arbeitstrum und ein Leertrum aufgeteilt, wobei das Arbeitstrum, das zumindest angenähert horizontal verläuft, dazu vorgesehen ist, die Waren des Kunden in dem Kassenstand zu transportieren.

Dem Transportmittel sind Antriebsmittel zugeordnet, um das Transportmittel dauernd oder intervallmäßig in Bewegung zu setzen.

Ferner ist wenigstens eine Displayeinrichtung vorhanden, die unter dem Fördermittel angeordnet ist, um durch das Transportmittel hindurch für den Kunden sichtbar zu sein.

Diese Anordnung schützt die Displayeinrichtung zuverlässig gegen Abnutzung und Beschädigung der durch den Kassenstand laufenden Waren. Es bleibt lange ansehnlich und braucht nur dann hinsichtlich des Bild- oder Textinhaltes geändert zu werden, wenn dies seitens des Betreibers des Selbstbedienungsgeschäftes gewünscht ist. Hierdurch vermindern sich auch deutlich die Kosten, wenn es darum geht, den Kassenstand als Werbeträger zu verwenden.

Wenn, wie bereits oben ausgeführt, das Transportmittel von einem klar durchsichtigen Band gebildet ist, kann es von Vorteil sein, das Band im Bereich des Arbeitstrums an jener Stelle mit einer klar durchsichtigen Platte zu unterstützen, an der sich von oben her gesehen die Displayeinrichtung befindet.

Zum Halten des Transportmittels beziehungsweise Förderbands sind zweckmäßigerweise Umlenkrollen vorgesehen, zwischen denen das Arbeitstrum aufgespannt ist.

Wenn ein größerer Abstand zwischen dem Arbeitstrum und dem Leertrum gewünscht ist, können weitere Rollen vorgesehen sein. Auf diese Weise kann weiterer Raum für die Unterbringung der Displayeinrichtung zwischen den beiden Trumen des Endlosfördermittels geschaffen werden.

Die Displayeinrichtung kann wahlweise zwischen den beiden Trumen angeordnet sein oder aber auch unterhalb des Leertrums. Die erstgenannte Anordnung hat den Vorteil, dass lediglich ein mal das Band zwischen dem Betrachter und der Displayeinrichtung durchläuft. Dafür entstehen Einschränkungen hinsichtlich der Größe und Zugänglichkeit. Im anderen Falle dagegen bestehen insoweit geringere Einschränkungen. Insbesondere kann eine größere Displayeinrichtung verwendet werden, deren Dicke nicht auf den Abstand der beiden Trume begrenzt ist. Nachteilig dafür ist, dass der Betrachter das Werbebild oder den Werbetext in einer etwas geringeren optischen Qualität sieht, weil zwei Lagen des Transportbandes vor dem Bild verlaufen.

Es besteht auch die Möglichkeit, die Displayeinrichtung aufzuteilen und einen Teil zwischen den beiden Trumen anzuordnen und den anderen unter dem Leertrum. Eine solche Anordnung bietet sich beispielsweise an, wenn zwischen den beiden Trummen ein transparentes Bild, ähnlich einem Dia, angeordnet ist, das von der Rückseite her beleuchtet ist. Für die Beleuchtung spielt es keine Rolle, wenn das Licht zusätzlich durch eine Lage des Endlosbandes hindurch fallen muss.

Die Displayeinrichtung kann einen Displayträger, beispielsweise in Gestalt eines Rahmens oder wenigstens einer Platte aufweisen. In dem Rahmen oder auf der Platte befindet sich das Plakat mit der Werbeaussage. Es kann ein undurchsichtiges Plakat sein oder eine durchsichtige Folie, die von der Rückseite her durchleuchtet wird. Im letzteren Fall ist die Ausleuchtung etwas einfacher als bei einem undurchsichtigen Plakat, das im Auflichtverfahren möglichst gleichmäßig ausgeleuchtet werden soll.

Die Beleuchtungseinrichtung kann zusammen mit dem Bildträger zwischen dem Arbeits- und dem Leertrum angeordnet sein, um eine streifende Beleuchtung zu erzeugen. Eine andere Möglichkeit besteht darin, die Beleuchtungseinrichtung, bezogen auf den Bildträger, auf der anderen Seite des Leertrums anzuordnen.

Als Displayeinrichtung kann auch ein Flachbildschirm verwendet werden, der vorzugsweise zwischen dem Arbeitstrum und dem Leertrum angeordnet ist. Der Flachbildschirm gestattet eine sehr flexible Gestaltung des Werbetextes oder des Werbebildes. Insbesondere ermöglicht er auch die Darstellung eines kurzen Werbespots.

Der Flachbildschirm kann an eine digitale Speichereinrichtung angeschlossen sein, die vorzugsweise abseits des Fördermittels und vorzugsweise abseits des Kassenstandes angeordnet sein kann. Dadurch erübrigen sich jegliche Eingriffe an dem Kassenstand, selbst wenn andere Werbetexte oder Bilder wiedergegeben werden sollen.

Die Displayeinrichtung kann auch nach Art eines Diaprojektors ausgestaltet sein, wobei dann an die Stelle des Trägers der Displayeinrichtung eine Mattscheibe tritt, auf die von der Rückseite her das Dia projiziert wird. Aus optischen Gründen ist es zu bevorzugen, die Mattscheibe zwischen dem Arbeitstrum und dem Leertrum anzuordnen.

Im Übrigen sind Weiterbildungen der Erfindung Gegenstand von Unteransprüchen.

In der nachfolgenden Figurenbeschreibung sind die prinzipiellen Ausführungsformen erläutert. Es versteht sich, dass diese in vielfältiger Weise abgewandelt und an die jeweiligen Gegebenheiten angepasst werden können. Insbesondere ist es auch möglich, einzelne Merkmale, soweit technisch sinnvoll, untereinander zu tauschen oder zu kombinieren. Für den Fachmann ist ohne Weiteres aufgrund der vorstehenden Erläuterungen klar, welche Abwandlungen mindestens möglich sind.

In der Zeichnung zeigen:
- Fig. 1: einen Kassenstand in einer perspektivischen Darstellung,
- Fig. 2: einen Ausschnitt aus dem Kassenstand nach Fig. 1, in einer Seitenansicht unter Veranschaulichung eines ersten Ausführungsbeispiels der Displayeinrichtung, und
- Fig. 3 bis 4: den Ausschnitt aus dem Kassenstand entsprechend Fig. 2, mit weiteren Ausführungsbeispielen für die Displayeinrichtung.

Fig. 1 zeigt in einer perspektivischen schematischen Darstellung einen insgesamt mit 1 bezeichneten Kassenstand. Zu dem Kassenstand gehören eine Kabine 2 sowie ein Kassentisch 3 mit einer Tischfläche 4. Die Kabine 2 wird allseitig mit Wänden umgeben, von denen lediglich die Wände 5 und 6 in der Darstellung sichtbar sind. Seitlich ist die Kabine 2 mit einer Tür 7 versehen.

Der Kassentisch 3 weist ein Tischgestell 8 auf, auf dem sich die Tischplatte 4 befindet. In der Tischplatte 4 ist neben der Kabine 2 ein Scanner 9 eingelassen, an dem sich ein Ausgabefach 11 für die erfasste Ware anschließt.

Ferner ist in den Tisch 3 eine Schatulle 12 eingelassen, die über einen zu öffnenden Deckel 13 zugänglich ist. Neben der Schatulle 12 befindet sich eine Kassentastatur 14 mit einem Anzeigedisplay 15. Schließlich gruppiert sich um die Kabine 2 herum noch ein Bondrucker 16.

Die Tischfläche 4 enthält neben der Schatulle 12 beziehungsweise der Tastatur 14 eine im wesentlichen rechteckige Öffnung 17, in der ein Arbeitstrum eines Endlosförderbands 19 läuft. Die oben liegenden Oberseite des Endlosförderbands 19 bildet eine eben Aufgabefläche für abzukassierende Waren.

Durch das Endlosförderband 19 hindurch sind Werbetexte oder -bilder sichtbar, die von zwei Displayeinrichtungen 21 und 22 wiedergegeben oder dargestellt werden, die unter dem Arbeitstrum angeordnet sind.

Schließlich ist neben dem Scannertisch 9 noch ein aufgeständertes Display 23 zu erkennen, mit dem sonstige Kasseninformationen an den Kunden ausgegeben werden, wie beispielsweise der Endpreis.

Fig. 2 zeigt einen vertikalen Schnitt durch den Kassenstand 1 im Bereich des Förderbands 19.

Wie die Figur zeigt, steht auf einem Boden 24 das zu dem Kassenstand 1 gehörendes Tischgestell 8. In dem Gestell 8 sind achsparallel zueinander zwei breite Umlenkrollen 26 und 27 drehbar gelagert. Die Rolle 27 ist durch einen Getriebemotor 28 wahlweise in Umdrehungen zu versetzen. Um die beiden Umlenkrollen 26 und 27 läuft das Förderband 19 um. Es wird durch die beiden Umlenkrollen 26 und 27 in ein Leertrum 29 und ein Arbeitstrum 31 aufgeteilt.

Das Förderband 19 besteht aus einem glasklar durchsichtigen biegsamen Kunststoffmaterial. Seine Breite entspricht der Breite der Aufgabefläche, d. h. es ist ca. 30 bis 40 cm breit.

Damit das Arbeitstrum 31 durch das Gewicht von aufgegebenen Gegenständen nicht durchhängt, befindet sich unter dem Arbeitstrum 31 eine Stützplatte 32, die auf gestellfesten Auflagebalken 33 aufliegt und dort verankert ist. Die Stützplatte 32 besteht ebenfalls aus einem klar durchsichtigen Material, beispielsweise Glas, das gegebenenfalls von der Rückseite her bedruckt ist, um bestimmte Bereiche außerhalb der Displayeinrichtungen 21, 22 undurchsichtig zu machen, damit die darunter liegenden Strukturen verborgen bleiben.

Im Bereich der beiden Displayeinrichtungen 21 und 22 ist jedenfalls die Stützplatte 32 durchsichtig.

Zu der Displayeinrichtung 21 gehören zwei Schienen 34 und 35, die sich quer zu der Laufrichtung des Förderbands 19 zwischen dem Arbeitstrum 31 und dem Leertrum 29 erstrecken. Es handelt sich hierbei, wie schematisch angedeutet, um Winkelkonsolen. Mit Hilfe der Winkelkonsolen 34 und 35 wird ein Displayträger 36 parallel zu dem Arbeitstrum 31 unter der Stützplatte 32 gehalten. Der Displayträger 36 liegt, wie zu erkennen ist, parallel zur Aufgabefläche, die das Arbeitstrum 31 bildet. Unterhalb des Leertrums 29 befindet sich auf Höhe des Displayträgers 36 eine Beleuchtungseinrichtung 37, die zu der Displayeinrichtung 21 gehört. Die Beleuchtungseinrichtung 37 ist lediglich schematisch angedeutet, da der spezielle Aufbau der Beleuchtungseinrichtung 37 nicht Gegenstand der Erfindung ist. Es sind deswegen keinerlei Spiegel oder sonstige Optiken gezeigt, die erforderlich sind, um den Displayträger 36 gleichmäßig von der Rückseite her auszuleuchten.

Anstelle einer Beleuchtungseinrichtung 37, bestehend aus einem Leuchtmittel, kann auch ein Feld von Leuchtioden verwendet werden, das die auszuleuchtende Fläche des Displayträgers 36 ungefähr überdeckt. Eine Beleuchtungseinrichtung aus Leuchtioden hat den Vorteil der längeren Lebensdauer und der weit geringeren Wärmeentwicklung. Außerdem baut eine solche Anordnung sehr flach, so dass sie nicht wie in Fig. 2 gezeigt unterhalb des Leertrums 29, sondern ebenfalls zwischen dem Leertrum 29 und dem Arbeitstrum 31 angeordnet werden kann.

Wie sich aus der bisherigen Erläuterung ergibt, ist die Anordnung der Displayeinrichtung 21 so getroffen, dass der Displayträger als Werbeträger eine durchsichtige Folie oder Platte trägt, die ähnlich einem Dia von der Rückseite her beleuchtet ist. Eine solche Anordnung gibt ein besonders stahlendes Aussehen für den Betrachter.

Der Displayträger 36 kann abgesehen von der gezeigten plattenförmigen Gestaltung auch rahmenförmig ausgeführt sein, wobei die lichtdurchlässige und mit dem Werbetext bedruckte oder versehene Folie in dem Rahmen gespannt ist.

Auch in diesem Falle liegt der Rahmen auf den Konsolen 34 und 35 auf.

Aufgrund der Ausgestaltung der beiden Konsolen 34 und 35 ist der Werbeträger 36 unabhängig von der Ausführung als Platte oder Rahmen zur Seite, das heißt senkrecht zur Zeichenebene, ausziehbar.

Anstelle der Beleuchtung von der Unterseite her besteht auch die Möglichkeit, auf den Displayträger 36 ein undurchsichtiges Bild aufzubringen. Die Beleuchtungseinrichtung befindet sich dann im Bereich der beiden seitlichen Winkelkonsolen 34 und 35, um eine streifende Ausleuchtung zu bekommen. Der Displayträger 36 muss dazu in einem entsprechenden Abstand unterhalb der Stützplatte 32 angeordnet sein, um Platz für die Leuchtkörper zu schaffen.

Die gezeigte Anordnung mit einer Beleuchtung von der Rückseite her gestatte es, den Displayträger 36 mit minimalen Abstand unter Stützplatte 32 anzuordnen, so dass ein besonders günstiger optischer Eindruck entsteht.

Die stromabwärts des Warentransports angeordnete zweite Displayeinrichtung 22 weist einen entsprechenden gleichen Aufbau auf, so dass sich eine erneute Beschreibung erübrigt.

Anstelle der unmittelbaren Durchlicht- oder Auflichtbeleuchtung von Werbeplakaten oder Werbefolien, die das Bild im Maßstab 1:1 tragen, besteht auch die Möglichkeit, auf den beiden Winkelkonsolen 34 und 35 eine Projektionsmattscheibe 38 anzuordnen, unterhalb derer sich ein Umlenkspiegel 39 befindet. Der Umlenkspiegel wird mit Hilfe eines Diaprojektors 41 beleuchtet. Auf diese Weise wird das Dia von der Rückseite her auf die Mattscheibe 38 projeziert. Die Anordnung mit dem Diaprojektor 41 hat den Vorteil, dass aufeinanderfolgend eine Vielzahl von Bildern mit der Displayeinrichtung 21 wiedergegeben werden kann.

Ein weiterer Diaprojektor 41 kann verwendet werden, um eine weitere Displayeinrichtung, nämlich die Displayeinrichtung 22 bei der Ausführungsform nach Fig. 3 zu implementieren. Der Diaprojektor kann auch ein Beamer sein.

Schließlich zeigt. Fig. 4 die Verwendung von zwei Flachbildschirmen 43 und 44 als Displayeinrichtung 21 und 22. Bei den Flachbildschirmen 43 und 44 kann es sich um TFT-Bildschirme handeln, wie sie heute üblicherweise an Pc's verwendet werden, um LCD-Bildschirme oder um Plasmabildschirme. Die beiden Flachbildschirme 43 und 44 sind flachliegend zwischen dem Arbeitstrum und dem Leertrum angeordnet. Ihre Bildseite zeigt selbstverständlich nach oben.

Die beiden Flachbildschirme 43 und 44 sind über Anschlusskabel 45 und 46 mit einer Speichereinrichtung 47 verbunden, die mit einem entsprechenden Prozessor versehen ist, um die in der Speichereinrichtung gespeicherten digitalen Daten zwecks Wiedergabe auf den beiden Flachbildschirmen 45 und 46 aufzubereiten.

Bei sämtlichen gezeigten Ausführungsformen wurde aus Zweckmäßigkeitsgründen die das Bild tragende oder wiedergebende Fläche unmittelbar an der Rückseite des Leertrums angeordnet, um gute optische Verhältnisse zu schaffen. Es ist jedoch durchaus möglich, den Bildträger, den Flachbildschirm oder die Mattscheibe auch unterhalb der Unterseite des Leertrums anzuordnen, wenn der Platz zwischen dem Arbeitstrum und dem Leertrum nicht ausreicht, dort diese Geräte unterzubringen.

Ferner ist es möglich, den Abstand zwischen dem Arbeits- und dem Leertrum zu vergrößern, indem parallel zu den beiden Umlenkrollen 26 und 27 weitere Umlenkrollen angeordnet sind, die zusätzlich das Arbeitstrum von dem Leertrum beabstanden.

Mit Hilfe der erfindungsgemäßen Lösung kann der Bereich unterhalb des Förderbands, das zum Durchtransport der Waren durch den Kassenstand verwendet wird, als Werbefläche eingesetzt werden. Die einzelnen gezeigten Ausführungsbeispiele stellen nur grundsätzliche Ausführungsformen dar, die denkbar sind, um die Werbeinformation über die Displayeinrichtung zu vermitteln.

Ein Kassenstand in einem Selbstbedienungsgeschäft weist ein Förderband aus einem klar durchsichtigen Bahnmaterial auf. Unterhalb des Arbeitstrums des Förderbands befindet sich eine oder mehrere Displayeinrichtungen, mit deren Hilfe Bilder oder Texte dargestellt und wiedergegeben werden können, die durch das Arbeitstrum des Förderbandes hindurch sichtbar sind.

## Patentansprüche

1. Kassenstand (1) für Selbstbedienungsläden,
mit einem Gestell (25),
mit wenigstens einem endlosen Transprortmittel (19), das zumindest abschnittsweise klar durchsichtig ist,
mit Lagermitteln (26,27) für das Transprortmittel (19), die in dem Gestell (25) angeordnet sind und durch die das Transprortmittel (19) in ein Arbeitstrum (31) und ein Leertrum (29) aufgeteilt ist, wobei das zumindest angenähert horizontal verlaufende Arbeitstrum (31) dazu dient Waren () in dem Kassenstand (1) zu transportieren,
mit Antriebsmitteln (28) zum Antreiben des Transprortmittels (19), und
mit wenigstens einer Displayeinrichtung (21,22), die unter dem Transprortmittel (19) angeordnet ist, um durch das Transprortmittel (19) hindurch für einen Kunden sichtbar zu sein.

2. Kassenstand nach Anspruch 1, **dadurch gekennzeichnet, dass** das Transprortmittel (19) von einem Endlosförderband () gebildet ist.

3. Kassenstand nach Anspruch 1, **dadurch gekennzeichnet, dass** das Arbeitstrum (31) des Tranportmittels (19) mittels einer klar durchsichtigen Platte (32) zumindest an jener Stelle unterstützt wird, an der die Displayeinrichtung (21,22) sichtbar sein soll.

4. Kassenstand nach Anspruch 1, **dadurch gekennzeichnet, dass** die Lagermittel (26,27) wenigstens zwei Umlenkrollen () umfassen, zwischen denen das Arbeitstrum (31) verläuft.

5. Kassenstand nach Anspruch 4, **dadurch gekennzeichnet, dass** zusätzliche Umlenkrollen () vorgesehen sind, um den Abstand zwischen dem Arbeitstrum (31) und dem Leertrum (29) zu vergrößern.

6. Kassenstand nach Anspruch 1, **dadurch gekennzeichnet, dass** die Antriebsmittel (28) einen Getriebemotor () umfassen.

7. Kassenstand nach Anspruch 6, **dadurch gekennzeichnet, dass** der Getriebemotor () mit wenigstens einer der Umlenkrollen () getrieblich gekoppelt ist.

8. Kassenstand nach Anspruch 1, **dadurch gekennzeichnet, dass** zumindest ein Teil der Displayeinrichtung (21,22) zwischen dem Arbeitstrum (31) und dem Leertrum (29) angeordnet ist.

9. Kassenstand nach Anspruch 1, **dadurch gekennzeichnet, dass** die Displayeinrichtung (21,22) zur Gänze zwischen dem Arbeitstrum (31) und dem Leertrum (29) angeordnet ist.

10. Kassenstand nach Anspruch 1, **dadurch gekennzeichnet, dass** die Displayeinrichtung (21,22) unterhalb des Leertrums (29) angeordnet ist.

11. Kassenstand nach Anspruch 1, **dadurch gekennzeichnet, dass** die Displayeinrichtung (21,22) einen Displayträger (36) aufweist.

12. Kassenstand nach Anspruch 11, **dadurch gekennzeichnet, dass** der Displayträger (36) herausnehmbar ausgestaltet ist.

13. Kassenstand nach Anspruch 11, **dadurch gekennzeichnet, dass** der Displayträger (36) von einem Rahmen () oder wenigstens einer lichtdurchlässigen Platte () gebildet ist, der/die mit in dem Gestell vorgesehenen Auflagen (34,35) zusammenwirkt.

14. Kassenstand nach Anspruch 1, **dadurch gekennzeichnet, dass** die Displayeinrichtung (21,22) eine Beleuchtungseinrichtung (37) umfasst.

15. Kassenstand nach Anspruch 1, **dadurch gekennzeichnet, dass** die Beleuchtungseinrichtung (37), bezogen auf den Bildträger (36), auf der anderen Seite angeordnet ist wie das Leertrum (29).

16. Kassenstand nach Anspruch 1, **dadurch gekennzeichnet, dass** die Beleuchtungseinrichtung (37) und das Leertrum (29) auf derselben Seite des Bildträgers (36) angeordnet sind.

17. Kassenstand nach Anspruch 1, **dadurch gekennzeichnet, dass** das Leertrum (29) zwischen der Beleuchtungseinrichtung (37) und dem Bildträger (36) verläuft.

18. Kassenstand nach Anspruch 1, **dadurch gekennzeichnet, dass** die Displayeinrichtung (21,22) einen Flachbildschirm (43,44) umfasst, der vorzugsweise zwischen dem Arbeitstrum (31) und dem Leertrum (29) angeordnet ist.

19. Kassenstand nach Anspruch 18, **dadurch gekennzeichnet, dass** der Flachbildschirm (43,44) an eine digitale Speichereinrichtung (47) angeschlossen ist, die vorzugsweise abseits des Transprortmittels (19) und vorzugsweise abseits des Kassenstandes (1) angeordnet ist.

20. Kassenstand nach Anspruch 1, **dadurch gekennzeichnet, dass** die Displäyeinrichtung (21,22) eine Diaprojektionseinrichtung (39,41) umfasst.

21. Kassenstand nach Anspruch 20, **dadurch gekennzeichnet, dass** zur Diaprojektionseinrichtung (39,41) eine Mattscheibe () gehört.

22. Kassenstand nach Anspruch 21, **dadurch gekennzeichnet, dass** die Mattscheibe (39) zwischen dem Arbeitstrum (31) und dem Leertrum (29) angeordnet ist.

23. Kassenstand nach Anspruch 21, **dadurch gekennzeichnet, dass** das Arbeitstrum (31) und das Leertrum (29) sich auf derselben Seite der Mattscheibe (39) befinden.
